# EUROPÄISCHE PATENTSCHRIFT

(11) **EP 0 754 926 B1**
(45) Veröffentlichungstag und Bekanntmachung des Hinweises auf die Patenterteilung: **14.01.2004**
(21) Anmeldenummer: 96111474.1
(22) Anmeldetag: 17.07.1996
(51) Int. Cl.: F41A 9/29, F41A 9/34, F41A 9/79

(54) **Turm für ein Rad- oder Kettenfahrzeug**
Turret for a wheeled or tracked vehicle
Tourelle pour un véhicule à roues ou à chenilles

(30) Priorität: 21.07.1995 DE 19526664
(43) Veröffentlichungstag der Anmeldung: 22.01.1997
(73) Patentinhaber: Rheinmetall Landsysteme GmbH, 24159 Kiel (DE)
(72) Erfinder: Strasser, Friedrich-Wilhelm, 86836 Obermeitingen (DE); Ertl, Peter, 86551 Aichach (DE); Pollack, Hans-Jürgen, 86179 Augsburg (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 1 934 144
- DE-A- 4 206 644
- DE-C- 2 448 313
- GB-A- 487 371
- US-A- 2 484 104
- US-A- 4 840 108

## Beschreibung

Die Erfindung betrifft einen Turm für ein vorzugsweise gepanzertes Rad- oder Kettenfahrzeug, mit einer Waffe und einem Magazin, aus dem der Waffe Munition zuführbar ist.

Ein derartiger Turm findet üblicherweise als sogenannter Ein-Mann-Turm auf gepanzerten oder ungepanzerten Radoder Kettenfahrzeugen Verwendung, die beispielsweise für Krisenreaktionskräfte und als Kampfunterstützungsfahrzeug eingesetzt werden. Auf dem Turm ist eine Hauptwaffe bis Kaliber 30 mm montiert.

Bei dem bekannten Turm wird die Munition der Waffe in gegurteter Form über einen Förderkanal aus einem Magazin zugeführt, das unterhalb der Waffe auf einer Bühne angeordnet ist. Die Waffe kann zwar unter Ausnutzung des in ihr entstehenden Gasdruckes auf den mit Munition bzw. Patronen bestückten Munitionsgurt eine gewisse Zugkraft ausüben, diese reicht jedoch in der Regel nicht dazu aus, die Förderhöhe für den Gurt von dem Magazin zur Waffe zu überwinden. Des weiteren entstehen in dem Förderkanal Reibungskräfte, die ebenfalls überwunden werden müssen.

Aus diesen Gründen ist es bekannt, mechanische Förderhilfen und Zugkraftverstärker, sogenannte Booster, vorzusehen, die eine ordnungsgemäße Zuführung des Munitionsgurtes zu der Waffe sicherstellen sollen.

Aufgrund der mechanischen Förderhilfen und der Zugkraftverstärker wird der konstruktive Aufbau jedoch relativ aufwendig und somit teuer. Darüber hinaus beanspruchen die Baueinheiten einen großen Bauraum und sind relativ schwer, so daß es zur Beibehaltung des Gesamtgewichts des Turms notwendig ist, die Zuladung insbesondere an Munition zu verringern, was die Kampfstärke des Turms herabsetzt. Des weiteren hat es sich gezeigt, daß es aufgrund der relativ großen Förderstrecke von dem Magazin zur Waffe zu Funktionsstörungen kommen kann.

Aus der US 4 840 108 ist ein Turm gemäß dem Oberbegriff des Anspruchs 1 bekannt, bei dem das Magazin im Turm seitlich neben der Waffe angeordnet ist. Die Munition ist im Magazin, das von einem auswechselbaren Container gebildet ist, in vertikaler Ausrichtung stehend aufgenommen. Zwischen dem Magazin und der Waffe verläuft ein flexibler Führungskanal, in dem die Munition der Waffe zugeführt wird, wobei sie mit dieser in Ausrichtung gebracht wird. Die Verwendung eines flexiblen Führungskanals ist jedoch störungsanfällig und konstruktiv aufwendig.

Der Erfindung liegt die Aufgabe zugrunde, einen Turm der genannten Art zu schaffen, bei dem die Munition in einfacher und zuverlässiger Weise der Waffe zuführbar ist.

Diese Aufgabe wird erfindungsgemäß bei einem Turm der genannten Art dadurch gelöst, daß die Munition der Waffe in gegurteter Form nugeführt wird und daß die gegurtete Munition in dem Magazin spiralförmig aufgespult ist, wobei der Munitionsgurt von dem Magazin ohne Führungsvorrichtung frei der Waffe zuläuft.

Da das Magazin im wesentlichen in der gleichen Höhe wie die Waffe angeordnet ist, muß beim Transport der Munition vom Magazin zur Waffe keine geodätische Höhe überwunden werden. Dies bringt den Vorteil mit sich, daß die in der Waffe entstehende Zugkraft für die Förderung des Munitionsgurtes bzw. die Zuführung der Munition ausreicht, ohne daß Förderhilfen oder Zugkraftverstärker benötigt werden. Dadurch wird der konstruktive Aufbau wesentlich vereinfacht und auch wesentlicher Bauraum sowie Gewicht eingespart.

Die vertikale Ausrichtung der Munition in dem Magazin gewährleistet eine sehr gute Ausnutzung des vorhandenen Transportraums, wobei es sich als vorteilhaft erwiesen hat, daß die gegurtete Munition in dem Magazin spiralförmig aufgespult oder aufgewickelt ist, wodurch sie sicher und mit nur geringer Auszugskraft aus dem Magazin herausgezogen werden kann. Darüber hinaus ist der weitere Vorteil gegeben, daß das Magazin in einfacher und sicherer Weise schnell beladen werden kann, indem beispielsweise ein aufmunitionierter Gurt mit an sich bekannten Einrichtungen eingekurbelt wird.

Wenn eine im Munitionsgurt befindliche Patrone mit diesem aus dem Magazin herausgezogen wird, weist sie noch eine im wesentlichen vertikale Ausrichtung auf. Um automatisch in die Waffe gelangen zu können, muß die Patrone jedoch mit dieser in Ausrichtung gebracht werden, was bei horizontaler Waffe auch eine horizontale Ausrichtung der

Patrone bedingt. Die Umsetzung von der vertikalen Ausrichtung in die horizontale Ausrichtung kann in einfacher Weise durch eine Verdrehung oder Verdrillung des Munitionsgurtes erfolgen. Es hat sich gezeigt, daß aufgrund der geringen notwendigen Auszugskraft aus dem Magazin und der Eigensteifigkeit des Munitionsgurtes keine Führungsflächen oder Kanäle notwendig sind, so daß der Munitionsgurt von dem Magazin frei der Waffe zuläuft.

Vorzugsweise besteht das Magazin aus einer drehbaren Grundplatte mit einer Mittelsäule, die gleichzeitig die Drehachse bildet. Die Grundplatte kann von ortsfesten Seiten- bzw. Begrenzungswänden umgeben sein. Die drehbare Grundplatte erleichtert das Abziehen des aufgespulten Munitionsgurtes, wobei in bevorzugter Ausgestaltung eine Bremsvorrichtung für die Grundplatte vorgesehen sein kann, deren Bremskraft einstellbar ist und die ein' unbeabsichtigtes übermäßiges Herausziehen des Munitionsgurtes verhindert.

In Weiterbildung der Erfindung ist vorgesehen, daß zu beiden Seiten der Waffe ein Magazin angeordnet ist, so daß ein großer Munitionsvorrat vorhanden ist und der Waffe sowohl von rechts als auch von links ein Munitionsgurt zugeführt werden kann. Dies ist insbesondere vorteilhaft, wenn die Waffe mit einem an sich bekannten Doppelgurt-Förderer ausgerüstet ist. Die beiden Magazine sind vorzugsweise gleich groß und gleichartig aufgebaut, jedoch können Sie bei Bedarf auch unterschiedlich groß ausgeführt sein und gegebenenfalls Munition unterschiedlichen Typs aufnehmen.

In bevorzugter Ausgestaltung der Erfindung ist vorgesehen, daß das Magazin in Auslaßrichtung des Munitionsgurtes nach unten geneigt ist. Der Auslaß des Magazins ist vorzugsweise der Waffe zugewandt, so daß durch die Neigung des Magazins für den Munitionsgurt eine Unterstützung bei der Förderung infolge einer Schwerkraftkomponente gegeben ist.

Es hat sich als vorteilhaft erwiesen, wenn nahe dem Auslaß des Magazins eine Führungsrolle angeordnet ist, um ein Verhaken des Munitionsgurtes beim Herausziehen aus dem Magazin zu vermeiden.

Vorzugsweise wird der Munitionsgurt in die Waffe eingespannt und allein durch diese gefördert. Die Munition läuft dabei vorzugsweise auf kürzestem Weg von dem Magazin zur Waffe, wobei der Munitionsgurt auf dieser Strecke von selbst die optimale, in sich verdrehte Lage einnimmt.

Nachdem die Patronen in der Waffe aus dem Munitionsgurt herausgelöst bzw. aus diesem entnommen wurden, tritt der Munitionsgurt aus der Waffe aus. Da der Munitionsgurt üblicherweise wiederverwendet werden soll, muß er bis zum nächsten Aufmunitionieren zwischengelagert werden. In vorteilhafter Ausgestaltung der Erfindung ist dabei vorgesehen, daß der Munitionsgurt, der üblicherweise aus mehreren ineinander greifenden Gurtgliedern besteht, mit Hilfe einer Trennvorrichtung nach der Entnahme der Munition und dem Austritt aus der Waffe in seine Gurtglieder zerlegt wird. Vorzugsweise ist der Trennvorrichtung eine Fördervorrichtung nachgeschaltet, mittels der die vereinzelten Gurtglieder einem Sammelbehältnis zugeführt werden können. Als Fördervorrichtung kann beispielsweise eine Rutsche vorgesehen sein. Das Sammelbehältnis sollte im Turm angeordnet sein.

Es hat sich bewährt, daß die Trennvorrichtung direkt an der Waffe bzw. dem Doppelgurtzuführer der Waffe montiert ist. Als Trennvorrichtung kann eine Führungsfläche vorgesehen sein, mittels der das jeweils äußere, d.h. zu vereinzelnde Gurtglied relativ zu dem nachfolgenden Gurtglied schwenkbar und dadurch außer Eingriff bringbar ist. Als besonders wirkungsvoll hat sich eine konkave, nach oben gekrümmte Führungsfläche erwiesen.

Nach Abfeuern des Geschosses werden die leeren Hülsen der Munition üblicherweise nach oben aus der Waffe und dem Turm ausgeworfen. Wenn die Waffe sich in ihrer maximalen nach oben gerichteten Neigung befindet, besteht die Gefahr, daß die ausgeworfenen Hülsen statt nach oben, nach schräg hinten fliegen und Aufbauten des Turms, insbesondere die Zieloptik treffen und beschädigen. In Weiterbildung der Erfindung ist deshalb ein Auswurfkanal vorgesehen, der bei nach oben geneigter Waffe eine Führung für die auszuwerfenden Hülsen in eine gewünschte Auswurfrichtung, insbesondere vertikal nach oben bildet. Wenn die Waffe sich in ihrer horizontalen Grundstellung befindet, ist der Auswurfkanal außer Funktion, da die Hülsen vertikal nach oben aus der Waffe und somit auch vertikal zum Turm ausgeworfen werden. Bei nach oben geneigter Waffe sorgt der Auswurfkanal dafür, daß die senkrecht zur Waffe und geneigt zum Turm ausgeworfenen Hülsen derart umgelenkt werden, daß sie relativ zum Turm nach oben fliegen.

Um die Sicht für die Zieloptik freizuhalten, darf der Auswurfkanal in keiner Stellung der Waffe über die Oberseite des Turmes vorstehen. Aus diesem Grunde kann in vorteilhafter Ausgestaltung der Erfindung vorgesehen sein, daß der Auswurfkanal von mehreren Segmenten gebildet ist, die fächerartig gelenkig miteinander verbunden sind und bei nach oben gerichteter Waffe relativ zueinander verstellbar sind. Das waffenseitige Segment ist dabei fest mit dem Waffenträger verbunden, während das am anderen Ende des Auswurfkanals angeordnete Segment mit dem Turmgehäuse in Eingriff steht. Wenn die Waffe nach oben gerichtet wird, senkt sich das hintere Ende der 'Waffe mit dem Auswerfer für die Hülsen relativ zu dem Turmgehäuse ab. Diese Höhendifferenz wird dann durch die fächerartig zueinander verstellbaren Segmente überbrückt, so daß die Hülse immer in gewünschter Weise nach oben austritt.

Wenn erfindungsgemäß die Magazine und somit die Munition im Turm angeordnet ist, besteht die Gefahr, daß die Munition explodiert, wenn der Turm von einem Geschoß getroffen wird. Um eine Beschädigung des den Turm tragenden Fahrzeugs zu verhindern, ist in vorteilhafter Ausgestaltung vorgesehen, daß das Turmgehäuse eine den Turm gegenüber dem darunter angeordneten Fahrzeuginnenraum abgrenzende druckstabile Bodenplatte aufweist. Die Bodenplatte stellt sicher, daß die Druckwelle einer eventuellen Explosion der Munition im Turm nicht in den darunter liegenden Fahrzeuginnenraum gelangt.

Vorzugsweise ist auch der Bedienerraum in dem Turm, in dem die Bedienperson für die Waffe sitzt, durch eine druckstabile Schottwand von den Magazinen abgeschirmt. In Weiterbildung der Erfindung ist vorgesehen, daß auf der Turmoberseite oberhalb der Magazine zumindest eine leicht aufklappbare und absprengbare Platte vorgesehen ist. Dies stellt im Falle einer Explosion der Munition innerhalb des Turmes einen gerichteten Druckabbau nach außen bzw. nach oben sicher.

Weitere Einzelheiten und Merkmale der Erfindung sind aus der folgenden Beschreibung eines Ausführungsbeispiels unter Bezugnahme auf die Zeichnung ersichtlich. Es zeigen:
- Figur 1:: einen vertikalen Längsschnitt durch einen Turm,
- Figur 2:: einen horizontalen Schnitt durch den Turm gemäß Figur 1
- Figur 3:: einen vertikalen Schnitt durch den Turm gemäß Figur 1 und
- Figur 4:: den Auswurfkanal für Munitionshülsen.

Gemäß Figur 1 weist ein Turm 10, der üblicherweise drehbar auf einem nicht dargestellten Fahrzeug montiert ist, eine Waffe 11 auf, die außer in ihrer horizontalen Grundstellung H in eine nur durch die entsprechende Achse angedeutete, um einen Winkel β nach unten geneigten Stellung U und eine um einen Winkel α nach oben geneigte Stellung O verstellt werden kann. Hinter der Waffe ist eine Zieloptik 16 angeordnet, mit der eine gemäß Figur 2 in einem Bedienerraum 28 hinter der Waffe sitzender Bedienperson 15 die Waffe 11 in gewünschter Weise ausrichten kann.

Zu beiden Seiten der Waffe 11 ist jeweils ein Magazin 12 angeordnet, in dem ein Munitionsgurt 19 mit aufmunitionierten Patronen 13 spiralförmig aufgewickelt ist. Wie insbesondere Figur 1 zeigt, sind die Patronen 13 innerhalb des Magazins 12 im wesentlichen in vertikaler Ausrichtung stehend angeordnet, wobei das Magazin 12 leicht nach unten zur Waffe 11 hin geneigt ist. Nahe dem Auslaß des Magazins 12, das durch innenseitige Leitwände 18 begrenzt ist, ist jeweils eine Führungsrolle 14 angeordnet, die ein Verhaken des Munitionsgurtes 19 bei der Förderung verhindert. Der Bereich des Turms, in dem sich die Magazine 12 befinden, ist von dem Bedienerraum 28 durch eine druckfeste Schottwand 27 abgetrennt. Das Magazin 12 weist eine um eine Mittelsäule 12a drehbare Grundplatte 12b auf, auf der der Munitionsgurt im aufgewickelten Zustand aufgelagert ist. Die Grundplatte 12b ist mittels einer nicht dargestellten, einstellbaren Bremsvorrichtung beaufschlagt.

Der Munitionsgurt 19 wird in einen Doppelgurtförderer 11a der Waffe 11 eingelegt, wobei die Munition in Ausrichtung mit der Waffe in diese eintritt. Dies bedingt, daß der Munitionsgurt 19 nach dem Verlassen des Magazins 12 um im wesentlichen 90° verdreht bzw. verdrillt wird, wie in den Figuren dargestellt ist, wobei er von dem Magazin 12 ohne Führungsvorrichtung frei der Waffe 11 zuläuft.

Wenn die Patronen 13 in der Waffe den Munitionsgurt 19 entnommen sind und der leere Munitionsgurt aus der Waffe 11 austritt, läuft das äußere Gurtglied des Munitionsgurtes 19 auf eine konkave, nach oben gekrümmte Führungsfläche 17 (siehe Figur 3) auf, wodurch es relativ zu dem nachfolgenden Gurtglied geschwenkt wird. Dadurch kommen die beiden ineinander verhakten Gurtglieder außer Eingriff, so daß das äußere, nunmehr vereinzelte Gurtglied über die als Rutsche ausgebildete Führungsfläche 17 einem nicht dargestellten Sammelbehältnis innerhalb des Turms 10 zugeführt werden kann.

Wie in Figur 4 dargestellt ist, werden die leeren Hülsen 13a der Patronen aus der Waffe 11 im wesentlichen senkrecht nach oben ausgeworfen. Dies stellt bei horizontaler Ausrichtung der Waffe kein Problem dar, da die hinter der Waffe angeordnete Zieloptik 16 von den ausgeworfenen Hülsen 13a nicht getroffen werden kann. Wenn sich die Waffe jedoch in der in Figur 1 angedeuteten, um den Winkel α nach oben geneigten Stellung O befindet, werden die senkrecht zur Waffe ausgeworfenen Hülsen 13a nunmehr relativ zum Turm schräg nach hinten ausgeworfen. Um dabei zu verhindern, daß die Hülsen 13a die Zieloptik 16 treffen, ist ein fächerartiger Auswurfkanal 20 vorgesehen, der in Figur 4 angedeutet ist. Der Auswurfkanal 15 besteht aus vier fächerartig gelenkig miteinander verbundenen Segmenten 21,22,23 und 24, die ineinander verschoben werden können. Das gemäß Figur 4 untere Segment 21 ist fest mit der Oberseite der Waffe verbunden. Das am anderen Ende des Auswurfkanals 20 angeordnete Segment 24 steht mit dem Turmgehäuse in Eingriff. Dadurch ist sichergestellt, daß die Mündung des Auswurfkanals 20 bzw. das letzte Segment 24 immer eine senkrecht zum Turm nach oben gerichtete Auswurfrichtung definiert.

Wenn die Waffe um das Drehlager 25 nach oben geschwenkt wird, wird das an der Waffe befestigte Segment 21 um den gemeinsamen Drehpunkt 26 nach unten verschwenkt. Da das am anderen Ende angeordnete Segment 24 mit dem Turm in Eingriff steht, wird der Auswurfkanal 20 in seine ausgezogene, in Figur 4 gezeigte Stellung gebracht. Die in diesem Zustand aus der Waffe mit Bezug zum Turm schräg nach hinten ausgeworfenen Hülsen 13a werden durch den Auswurfkanal 20 derart umgelenkt, daß sie im wesentlichen vertikal nach oben austreten.

Wie Figur 4 zeigt, ist die Sicht für die Zieloptik 16 in. keiner Stellung der Waffe 11 durch den Auswurfkanal 20 behindert, da die Segmente nicht über die Oberkante des Turmes vorstehen.

## Patentansprüche

1. Turm für ein vorzugsweise gepanzertes Rad- oder Kettenfahrzeug, mit einer Waffe (11) und einem Magazin (12), aus dem der Waffe Munition zuführbar ist, wobei das Magazin (12) im Turm (10) seitlich neben der Waffe (11) im wesentlichen in deren Höhe angeordnet ist und die Munition (13) in im wesentlichen vertikaler Ausrichtung in dem Magazin (12) aufgenommen und bei der Zuführung zur Waffe (11) in Ausrichtung mit dieser bringbar ist, **dadurch gekennzeichnet, daß** die Munition der Waffe in gegurteter Form nugeführt wird und daß die gegurtete Munition (13) in dem Magazin (12) spiralförmig aufgespult ist, wobei der Munitionsgurt (19) von dem Magazin (12) ohne Führungsvorrichtung frei der Waffe (11) zuläuft.

2. Turm nach Anspruch 1, **dadurch gekennzeichnet, daß** zu beiden Seiten der Waffe (11) ein Magazin (12) angeordnet ist.

3. Turm nach Anspruch 1 oder 2, **dadurch gekennzeichnet, daß** das Magazin (12) eine drehbare Grundplatte (12b) mit einer Mittelsäule (12a) aufweist, wobei der Grundplatte (12b) eine Bremsvorrichtung zugeordnet ist.

4. Turm nach einem der Ansprüche 1 bis 3, **dadurch gekennzeichnet, daß** der Munitionsgurt (19) bei der Zuführung zur Waffe (11) aus seiner im wesentlichen vertikalen Ausrichtung in eine im wesentlichen horizontale Ausrichtung verdreht ist.

5. Turm nach einem der Ansprüche 1 bis 4, **dadurch gekennzeichnet, daß** das Magazin (12) in Auslaßrichtung des Munitionsgurtes (19) nach unten geneigt ist.

6. Turm nach einem der Ansprüche 1 bis 5, **dadurch gekennzeichnet, daß** der Munitionsgurt (19) in die Waffe (11) eingespannt und durch diese förderbar ist.

7. Turm nach einem der Ansprüche 1 bis 6, **dadurch gekennzeichnet, daß** nahe dem Auslaß des Magazins (12) eine Führungsrolle (14) angeordnet ist.

8. Turm nach einem der Ansprüche 1 bis 7, wobei der Munitionsgurt aus mehreren ineinandergreifenden Gurtgliedern besteht, **gekennzeichnet durch** eine Trennvorrichtung (17), mittels der die Gurtglieder nach Entnahme der Munition (13) und Austritt aus der Waffe (11) vereinzelbar sind.

9. Turm nach Anspruch 8, **dadurch gekennzeichnet, daß** die Trennvorrichtung (17) an der Waffe (11) angebracht ist.

10. Turm nach Anspruch 8 oder 9, **dadurch gekennzeichnet, daß** die Trennvorrichtung eine Führungsfläche (17) aufweist, mittels der das jeweils äußere Gurtglied relativ zum nachfolgenden Gurtglied schwenkbar und dadurch außer Eingriff bringbar ist.

11. Turm nach Anspruch 10, **dadurch gekennzeichnet, daß** die Führungsfläche (17) konkav nach oben gekrümmt ist.

12. Turm nach einem der Ansprüche 8 bis 11, **dadurch gekennzeichnet, daß** der Trennvorrichtung (17) eine Fördervorrichtung nachgeschaltet ist, mittels der die vereinzelten Gurtglieder einem Sammelbehältnis zuführbar sind.

13. Turm nach einem der Ansprüche 1 bis 12, wobei die leeren Hülsen der Munition vorzugsweise nach oben aus der Waffe auswerfbar sind, **gekennzeichnet durch** einen Auswurfkanal (20), der bei nach oben geneigter Waffe (11) eine Führung für die auszuwerfenden Hülsen (13a) in eine gewünschte Auswurfrichtung bildet.

14. Turm nach Anspruch 13, **dadurch gekennzeichnet, daß** der Auswurfkanal (20) von mehreren Segmenten (21, 22,23,24) gebildet ist, die fächerartig gelenkig miteinander verbunden sind und bei nach oben gerichteter Neigung der Waffe relativ zueinander verstellbar sind.

15. Turm nach einem der Ansprüche 1 bis 14, **dadurch gekennzeichnet, daß** das Turmgehäuse eine den Turm gegenüber dem darunter angeordneten Fahrzeuginnenraum abgrenzende druckstabile Bodenplatte aufweist.

16. Turm nach Anspruch 15, **dadurch gekennzeichnet, daß** die Magazine mittels einer druckstabilen Schott wand (27) von einem Bedienerraum (28) des Turms und vom Fahrzeuginnenraum abgeschirmt sind.

17. Turm nach Anspruch 15 oder 16, **dadurch gekennzeichnet, daß** auf der Turmoberseite oberhalb der Magazine (12) zumindest eine leicht auflegbare und absprengbare Platte vorgesehen ist.

## Claims

1. Turret for a preferably armoured wheel-mounted or tracked vehicle, with a weapon (11) and a magazine (12) from which the weapon can be supplied with ammunition, the magazine (12) in the turret (10) being positioned laterally alongside the weapon (11) and substantially at the same height and the ammunition (13) is received in the magazine (12) in a substantially vertical orientation and during supply to the weapon (11) can be brought into alignment therewith, **characterized in that** the ammunition of the weapon is supplied in belt form and the belted ammunition (13) is spirally wound in the magazine (12), the ammunition belt (19) passing freely to the weapon (11) from the magazine (12) without any guidance means.

2. Turret according to claim 1, **characterized in that** a magazine (12) is located on both sides of the weapon (11).

3. Turret according to claim 1 or 2, **characterized in that** the magazine (12) has a rotary base plate (12b) with a central column (12a), a braking mechanism being associated with the base plate (12b).

4. Turret according to one of the claims 1 to 3, **characterized in that** during the supply of the weapon (11), the ammunition belt (19) is rotated from a substantially vertical orientation into a substantially horizontal orientation.

5. Turret according to one of the claims 1 to 4, **characterized in that** the magazine (12) is downwardly inclined in the outlet direction of the ammunition belt (19).

6. Turret according to one of the claims 1 to 5, **characterized in that** the ammunition belt (19) is fixed in the weapon (11) and can be delivered by the latter.

7. Turret according to one of the claims 1 to 6, **characterized in that** a guide pulley (14) is positioned close to the outlet of the magazine (12).

8. Turret according to one of the claims 1 to 7, in which the ammunition belt comprises several interengaging belt links, **characterized by** a separating device (17) by means of which the belt links can be separated following the removal of the ammunition (13) and discharge from the weapon (11).

9. Turret according to claim 8, **characterized in that** the separating device (17) is fitted to the weapon (11).

10. Turret according to claim 8 or 9, **characterized in that** the separating device has a guide surface (17) by means of which the in each case outer belt link. can be pivoted relative to the following belt link and consequently disengaged.

11. Turret according to claim 10, **characterized in that** the guide surface (17) is curved in upwardly concave manner.

12. Turret according to one of the claims 8 to 11, **characterized in that** the separating device (17) is followed by a conveying mechanism by means of which the separated belt links can be supplied to a collecting container.

13. Turret according to one of the claims 1 to 12, in which the empty ammunition cases are preferably ejected upwards out of the weapon, **characterized by** an ejection channel (20), which in the case of an upwardly inclined weapon (11) forms a guide for the cases (13a) to be ejected so as to ensure a desired ejection direction.

14. Turret according to claim 13. **characterized in that** the ejection channel (20) is formed by several segments (21, 22, 23, 24), which are interconnected in an articulated, fan-like manner and are adjustable relative to one another with an upwardly directed inclination of the weapon.

15. Turret according to one of the claims 1 to 14, **characterized in that** the turret casing has a pressure-stable base plate defining the turret with respect to the vehicle interior located below it.

16. Turret according to claim 15, **characterized in that** the magazines are shielded by means of a pressure-stable bulkhead (27) from an operator area (28) of the turret and the vehicle interior.

17. Turret according to claim 15 or 16, **characterized in that** at least one easily depositable and blow-off plate is provided above the magazines (12) on the top of the turret.

## Revendications

1. Tourelle pour un véhicule à roues ou à chenilles de préférence blindé, comprenant une arme (11) et un magasin (12) duquel on peut sortir et acheminer des munitions vers l'arme, le magasin (12) étant disposé dans la tourelle (10) latéralement à côté de l'arme (11), sensiblement à la hauteur de celle-ci et les munitions (13) étant réceptionnées dans le magasin (12) en présentation sensiblement verticale pouvant être adaptée à celle de l'arme (11) lors de leur acheminement vers celle-ci, **caractérisée en ce que** les munitions sont acheminées vers l'arme sous forme de bande, **en ce que** les munitions en bande (13) sont enroulées dans le magasin (12) sous forme de spirale, la bande de munitions (19) avançant librement à partir du magasin (12) vers l'arme (11) sans dispositif de guidage.

2. Tourelle selon la revendication 1, **caractérisée en ce qu'**un magasin (12) est disposé de part et d'autre de l'arme (11).

3. Tourelle selon la revendication 1 ou 2, **caractérisée en ce que** le magasin (12) présente une plaque de fond (12b). tournante comportant une colonne centrale (12a), la plaque de fond (12b) étant équipée d'un dispositif de freinage.

4. Tourelle selon l'une quelconque des revendications 1 à 3, **caractérisée en ce que** lors de l'acheminement vers l'arme (11), la bande de munitions (19) est déviée de son orientation sensiblement verticale dans une orientation sensiblement horizontale.

5. Tourelle selon l'une quelconque des revendications 1 à 4, **caractérisée en ce que** le magasin (12) est incliné vers le. bas dans la direction de sortie de la bande de munitions (19).

6. Tourelle selon l'une quelconque des revendications 1 à 5, **caractérisée en ce que** la bande de munitions (19) est serrée dans l'arme (11) et transportable par celle-ci.

7. Tourelle selon l'une quelconque des revendications 1 à 6, **caractérisée en ce qu'**à proximité de la sortie du magasin (12) est disposé un galet de guidage (14).

8. Tourelle selon l'une quelconque des revendications 1 à 7, dans laquelle la bande de munitions est constituée de plusieurs segments de bande imbriqués les uns dans les autres, **caractérisée par** un dispositif de séparation (17) au moyen duquel les segments de bande peuvent être séparés les uns des autres après prélèvement des munitions (13) et leur sortie de l'arme (11).

9. Tourelle selon la revendication 8, **caractérisée en ce que** le dispositif de séparation (17) est monté sur l'arme (11).

10. Tourelle selon la revendication 8 ou 9, **caractérisée en ce que** le dispositif de séparation présente une surface de guidage (17), au moyen de laquelle le segment de bande extérieur peut à chaque fois être pivoté par rapport au segment suivant et ainsi être désimbriqué.

11. Tourelle selon la revendication 10, **caractérisée en ce que** la surface, de guidage (17) est incurvée de manière concave vers le haut.

12. Tourelle selon l'une quelconque des revendications 8 à 11, **caractérisée en ce qu'**un dispositif de convoyage est disposé derrière le dispositif de séparation (17), au moyen duquel les segments de bande séparés peuvent être acheminés vers un réceptacle de collecte.

13. Tourelle selon l'une quelconque des revendications 1 à 12, dans laquelle les douilles vides des munitions sont éjectables de l'arme de préférence vers le haut, **caractérisée par** un canal d'éjection (20) qui, lorsque l'arme (11) est inclinée vers le haut, forme un guidage pour les douilles (13a) à éjecter dans une direction d'éjection choisie.

14. Tourelle selon la revendication 13, **caractérisée en ce que** le canal d'éjection (20) est constitué de plusieurs segments (21,22,23,24) reliés articulés entre eux à la manière d'un éventail et réglables les uns par rapport aux autres lorsque l'inclinaison de l'arme est dirigée vers le haut.

15. Tourelle selon l'une quelconque des revendications 1 à 14, **caractérisée en ce que** le carter de tourelle présente une plaque de fond résistante à la pression délimitant la tourelle par rapport à l'espace intérieur du véhicule situé en-dessous.

16. Tourelle selon la revendication 15, **caractérisée en ce que** les magasins sont protégés par une cloison étanche (27) d'un espace opérationnel (28) de la tourelle et de l'espace intérieur du véhicule.

17. Tourelle selon la revendication 15 ou 16, **caractérisée en ce que** l'on prévoit sur la face supérieure de la tourelle au-dessus des magasins (12) au moins une plaque facile à mettre en place et détachable par explosion.
